# DEMANDE DE BREVET EUROPEEN

(11) **EP 3 404 178 A1**
(43) Date de publication de la demande: **21.11.2018**
(21) Numéro de dépôt: 18173053.2
(22) Date de dépôt: 17.05.2018
(51) Int. Cl.: E05C 1/06

(54) **SYSTEME DE VERROUILLAGE AU SOL INTEGRE A UN MONTANT DE PORTAIL**

(30) Priorité: 17.05.2017 FR 1770505
(71) Demandeur: Portalis, 59730 Solesmes (FR)
(72) Inventeur: BERNARD, Frédéric, SOLESMES (FR); DELOBE, Benoît, 59730 SOLESMES (FR); LEGER, Julien, 59730 SOLESMES (FR)
(74) Mandataire: Bertrand, Didier

(57) **Abrégé**

Portail comprenant deux vantaux battants ayant chacun un montant (**7**) de battue, et équipés :
- le premier vantail, d'une serrure solidaire du montant de battue, cette serrure comprenant un pêne mobile ;
- le deuxième vantail (**3**), d'un système (**5**) de verrouillage au sol comprenant une tringle (**18**) et une poignée (**22**) de manoeuvre de la tringle couplée à celle-ci, la poignée (**22**) de manoeuvre présentant un évidement (**24**) qui, en position rétractée de la poignée (**22**), forme une gâche pour le pêne.

## Description

L'invention a trait au domaine des portails, et plus précisément aux portails équipés de verrous de sol.

Il est courant d'équiper au moins un vantail d'un système de verrouillage au sol, qui comprend une tringle montée coulissante par rapport à un montant du vantail entre une position de libération dans laquelle la tringle ne dépasse pas ou peu du montant pour permettre la manoeuvre du vantail, et une position de verrouillage dans laquelle la tringle dépasse du montant pour venir se loger dans un trou au sol et ainsi bloquer le vantail en position fermée (ou, cela peut arriver, en position ouverte).

Cette technique de verrouillage d'un vantail est bien connue. Elle a été perfectionnée, et l'on connaît ainsi des document FR 2 502 673 (Burtin) et WO02075087 (Erreti) un portail ayant un vantail équipé d'une serrure et un vantail équipé d'un système de verrouillage au sol comprenant une tringle logée dans un montant et une poignée de manoeuvre de la tringle. Ce type de portail présente un triple inconvénient.

Premièrement, il convient, pour prévenir les intrusions, de verrouiller non seulement la serrure, mais également la tringle, faute de quoi il est possible d'ouvrir le portail en manoeuvrant celui-ci.

Deuxièmement, la poignée de manoeuvre de la tringle s'apparente à une poignée de manoeuvre de la serrure, de sorte qu'un visiteur peut les confondre, et, au lieu d'ouvrir le vantail équipé de la serrure, ouvrir complètement le portail par manoeuvre inopinée de la tringle.

Troisièmement, la poignée de manoeuvre de la tringle est encombrante et nuit à l'esthétique du portail.

Un objectif est par conséquent de proposer un portail équipé d'un système de verrouillage au sol, qui offre tout ou partie des avantages suivants :
- bonne résistance aux intrusions,
- détrompage entre la manoeuvre de la serrure et la manoeuvre de la tringle du système de verrouillage au sol,
- faible encombrement,
- simplicité d'utilisation et fiabilité.

A cet effet, il est proposé, en premier lieu, un portail comprenant deux vantaux battants, ayant chacun un montant pivot destiné à être articulé sur un gond et un montant de battue opposé au montant pivot et présentant un chant externe, et équipés :
- le premier vantail, d'une serrure solidaire du montant de battue, cette serrure comprenant un pêne mobile qui, dans une position déployée, fait saillie par rapport au chant du montant de battue ;
- le deuxième vantail, d'un système de verrouillage au sol comprenant :
   ∘ une tringle montée dans le montant de battue en étant mobile en translation par rapport à celui-ci entre une position de verrouillage dans laquelle la tringle dépasse verticalement du montant de battue, et une position de libération dans laquelle la tringle ne dépasse pas ou peu, verticalement, du montant de battue ;
   ∘ une poignée de manoeuvre de la tringle, qui présente un évidement s'ouvrant du côté du chant du montant de battue, la poignée étant couplée à la tringle et articulée par rapport au montant de battue entre une position rétractée dans laquelle la poignée place la tringle en position de verrouillage et dans laquelle la poignée est logée dans le montant de battue tout en étant accessible au travers d'une échancrure formée dans le chant et forme une gâche pour le pêne qui vient se loger dans l'évidement au travers de l'échancrure, et une position déployée dans laquelle la poignée place la tringle en position de libération.

Selon un mode particulier de réalisation, la poignée est couplée à la tringle au moyen d'une bielle qui, par une extrémité supérieure, est montée en rotation autour d'un axe supérieur solidaire de la poignée et, par une extrémité inférieure, est montée en rotation autour d'un axe inférieur solidaire de la tringle.

Le chant externe du montant de battue du deuxième vantail est avantageusement pourvu d'une fente qui s'étend verticalement dans le prolongement de l'échancrure pour permettre le passage de la bielle lors de la manoeuvre de la poignée.

Par ailleurs, selon un mode particulier de réalisation :
- le système de verrouillage comprend un boîtier encastré dans le montant de battue par l'échancrure, ce boîtier présentant deux parois latérales et une paroi de fond ;
- la poignée est montée articulée par rapport au boîtier ;
- en position rétractée, la poignée est logée dans le boîtier.

Les parois latérales sont de préférence pourvues chacune d'une rainure horizontale, et la poignée est pourvue, du côté d'une extrémité interne, de pions latéraux en saillie qui viennent se loger dans les rainures pour former un pivot glissant.

Selon un mode préféré de réalisation, la paroi de fond est pourvue d'un ergot en saillie, et en ce que la poignée est pourvue, à son extrémité interne, d'un trou qui, par coulissement de la poignée à partir de sa position déployée, vient s'emboîter sur l'ergot pour bloquer la poignée en rotation et maintenir la tringle en position de libération.

En outre, le boîtier est de préférence pourvu de rebords qui s'étendent à l'équerre par rapport aux parois latérales, et par lesquels le boîtier est monté en applique contre le chant du montant de battue, de part et d'autre de l'échancrure.

Le boîtier peut être réalisé dans un polymère, tel qu'un polyamide.

De même, la poignée peut être réalisée dans un polymère, tel qu'un polyamide.

Il est proposé, en deuxième lieu, un système de verrouillage au sol pour un portail tel que présenté ci-dessus, qui comprend :
- un boîtier présentant deux parois latérales pourvues chacune d'une rainure, et une paroi de fond ;
- une poignée montée articulée par rapport au boîtier au moyen de pions qui viennent se loger dans les rainures pour former un pivot glissant ;
- une tringle,
- une bielle de couplage de la poignée à la tringle, cette bielle étant, par une extrémité supérieure, montée en rotation autour d'un axe supérieur solidaire de la poignée et, par une extrémité inférieure, montée en rotation autour d'un axe inférieur solidaire de la tringle.

D'autres objets et avantages de l'invention apparaîtront à la lumière de la description d'un mode de réalisation, faite ci-après en référence aux dessins annexés dans lesquels :
- La **FIG.1** est une vue en perspective partielle d'un portail ayant deux vantaux battants, à savoir un premier vantail équipé d'une serrure et un deuxième vantail équipé d'un système de verrouillage au sol ;
- La **FIG.2** est une vue en coupe horizontale du portail de la **FIG.1****,** réalisée au niveau de la serrure, avec, en médaillon, un détail à plus grande échelle ;
- La **FIG.3** est une vue en perspective du portail de la **FIG.1****,** montré selon un autre angle de vue, en l'absence du premier vantail pour laisser apparaître le système de verrouillage au sol ;
- La **FIG.4** est une vue en perspective de détail à plus grande échelle prise dans le médaillon IV de la **FIG.3****,** en arraché partiel, et montrant le système de verrouillage au sol en position de verrouillage ;
- La **FIG.5** est une vue similaire à la **FIG.4****,** montrant le système de verrouillage au sol en position de libération ;
- La **FIG.6** est une vue similaire à la **FIG.5****,** illustrant une manoeuvre permettant de bloquer la tringle du système de verrouillage au sol en position de libération ;
- La **FIG.7** est une vue de détail en coupe horizontale illustrant le système de verrouillage dans sa position de la **FIG.5** ;
- La **FIG.8** est une vue de détail en coupe horizontale illustrant le système de verrouillage dans sa position de la **FIG.6****.**

Sur les **FIG.1** et **FIG.2** est représenté un portail **1** fermant ou autorisant l'accès à une propriété. Ce portail **1** est mobile entre une position de fermeture dans laquelle il interdit l'accès à la propriété, et une position d'ouverture dans laquelle il autorise l'accès à la propriété.

Le portail **1** comporte deux vantaux **2, 3** battants, à savoir un premier vantail **2** équipé d'une serrure **4,** et un deuxième vantail **3** équipé d'un système **5** de verrouillage au sol.

Chaque vantail **2, 3** comprend deux montants **6, 7** tubulaires reliés par des traverses **8, 9** également tubulaires. Parmi les montants **6, 7** on distingue un montant **6** pivot, par lequel le vantail **2, 3** est destiné à être articulé sur des gonds **10** solidaires d'une structure **11** fixe (en l'espèce un pilier), et un montant **7** de battue opposé au montant **6** pivot.

Chaque vantail **2, 3** comprend en outre un remplissage, qui se présente dans l'exemple illustré par un barreaudage composé de barreaux **12** reliant les traverses **8, 9,** mais qui pourrait se présenter sous forme d'un panneau, ou d'une combinaison des deux.

Selon un mode de réalisation illustré sur les dessins, les montants **6, 7** (et les traverses **8, 9**) sont à section carrée, mais cette section pourrait être rectangulaire ou circulaire. Les montants **6, 7** (et par ex. les traverses **8, 9** et les barreaux **12**) sont avantageusement métalliques ; ils sont par ex. réalisés en acier ou en aluminium (y compris ses alliages).

Dans ce qui suit, on décrit le portail **1,** y compris ses composants, dans une position normale d'utilisation où les montants **6, 7** s'étendent verticalement.

Le montant **7** de battue de chaque vantail **2, 3** présente un chant **13** externe. En position fermée du portail **1,** dans laquelle les vantaux **2, 3** sont sensiblement coplanaires, les chants **13** externes s'étendent verticalement, en regard et à faible distance l'un de l'autre. L'ordre de grandeur de l'écartement entre les chants **13** externes est le centimètre.

Selon un mode préféré de réalisation, le montant **7** de battue de chaque vantail **2, 3** est pourvu d'une battue **14** qui se présente sous forme d'un plat faisant saillie d'un bord vertical du chant **13** externe et courant sur une partie au moins de la hauteur du montant **7** de battue (et par ex. sur toute la hauteur de celui-ci).

Les battues **14** servent de butée en position fermée du portail **1,** comme illustré sur la **FIG.2****.**

Sur le premier vantail **2,** la serrure **4** est solidaire du montant **7** de battue. Plus précisément, cette serrure **4** est fixée sur le montant **7** de battue (par ex. par vissage). La serrure **4** comprend un pêne **15** mobile qui, dans une position déployée, fait saillie par rapport au chant **13** du montant **7** de battue **(****FIG.2****).**

Lorsque le portail **1** est en position fermée, le pêne **15** mobile, en position déployée, s'étend même au-delà du chant **13** du montant **7** de battue du deuxième vantail **3** pour bloquer le portail **1** dans cette position.

Le pêne **15** mobile peut, par ailleurs, occuper une position rétractée (non illustrée) dans laquelle il s'étend en retrait par rapport au montant **7** de battue du deuxième vantail **3** pour permettre l'ouverture du portail **1** par rotation du premier vantail **2** autour de son montant **6** pivot.

Comme on le voit sur la **FIG.2****,** la serrure **4** est avantageusement équipée d'une (ou deux) poignée(s) **16** dont la manoeuvre déplace le pêne **15** mobile de sa position déployée à sa position rétractée. En variante, la poignée **16** pourrait être remplacée par une tirette. La poignée **16** est avantageusement rappelée par un ressort, de sorte que par défaut le pêne **15** mobile se trouve en position déployée.

Comme on le voit sur la **FIG.2****,** le pêne **15** mobile est avantageusement en bec de cane, et présente un biseau **17** qui, par frottement contre le montant **7** de battue du deuxième portail **3,** provoque la rétraction au moins partielle du pêne **15** mobile à l'encontre de son ressort de rappel, de sorte à permettre la fermeture du portail **1** sans qu'il soit nécessaire de manoeuvrer la poignée **16.**

La serrure **4** peut en outre être équipée d'un verrou, par exemple sous forme d'un pêne dormant actionné par une clé, ou encore d'une butée, également actionnée par clé, qui bloque le pêne **15** mobile dans sa position déployée et/ou empêche la manoeuvre de la (des) poignée(s) **16.**

Le système **5** de verrouillage au sol dont est équipé le deuxième vantail **3** est destiné à bloquer le portail **1** en position fermée (et le cas échéant en position ouverte, par ex. pour éviter toute fermeture intempestive par ex. lors du passage d'un véhicule).

Le système **5** de verrouillage est intégré au deuxième vantail **3** ; il comprend, en premier lieu, une tringle **18** montée dans le montant **7** de battue du deuxième vantail **3.** Cette tringle **18** se présente, dans l'exemple illustré, sous forme d'une tige tubulaire à section circulaire. En variante, la tringle **18** pourrait être à section carrée ou rectangulaire ; elle pourrait également être pleine. La tringle **18** est de préférence métallique. Elle est par ex. réalisée en acier.

La tringle **18** est montée mobile par rapport au montant **7** de battue, selon un axe vertical correspondant à la direction générale d'extension du montant **7** de battue, entre :
- une position de verrouillage dans laquelle la tringle **18** dépasse verticalement du montant **7** de battue **(****FIG.4****),** et
- une position de libération dans laquelle la tringle **18** ne dépasse pas ou peu, verticalement, du montant **7** de battue **(****FIG.5****).**

Pour permettre le passage de la tringle **18,** le montant **7** de battue est ouvert à une extrémité **19** inférieure (dont dépasse la tringle **18** en position de verrouillage).

Selon un mode de réalisation illustré sur les dessins, et plus particulièrement visible sur la **FIG.4****,** le guidage axial de la tringle **18** est assuré au moyen de cales **20** de forme sensiblement complémentaire du montant **7** de battue, au jeu près. Ces cales **20** sont avantageusement solidaires de la tringle **18** et peuvent par conséquent coulisser par rapport au montant **7** de battue. Les cales **20** sont par ex. réalisées dans un polymère, par ex. dans un polyamide ou en polytétrafluoroéthylène (PFTE ou Téflon).

En position fermée du portail **1,** et en position de verrouillage de la tringle **18,** celle-ci est destinée à venir se loger dans un trou **21** au sol, immobilisant ainsi au moins le deuxième vantail **3.** A contrario, en position de libération de la tringle **18,** celle-ci est dégagée du trou **21** et permet la manoeuvre (et l'ouverture) du deuxième vantail **3.**

Le système **5** de verrouillage comprend, en deuxième lieu, une poignée **22** de manoeuvre de la tringle **18,** couplée à celle-ci et articulée par rapport au montant **7** de battue entre :
- une position rétractée dans laquelle la poignée **22** place la tringle **18** en position de verrouillage, et
- une position déployée dans laquelle la poignée **22** place la tringle **18** en position de libération.

En position rétractée, la poignée **22** est logé dans le montant **7** de battue tout en étant accessible au travers d'une échancrure **23** formée dans le chant **13.** Dans sa position rétractée, la poignée **22** s'étend verticalement.

Comme on le voit bien sur la **FIG.4****,** ainsi que dans le médaillon de détail de la **FIG.2****,** la poignée **22** présente un évidement **24** qui, en position rétractée, s'ouvre du côté du chant **13.**

En position rétractée, la poignée **22** forme ainsi une gâche pour le pêne **15** mobile de la serrure **4** (et aussi, le cas échéant, pour son pêne dormant), qui vient se loger dans l'évidement **24** au travers de l'échancrure **23,** comme on le voit bien dans le médaillon de détail de la **FIG.2****.**

Dans l'exemple illustré, l'évidement **24** se présente sous forme d'un trou oblong. La poignée **22** comprend deux flancs **25** qui délimitent latéralement l'évidement **24.** C'est contre l'un de ces flancs **25** que le pêne **15** vient buter lorsqu'on tente d'ouvrir le portail **1** sans manoeuvrer (ou sans pouvoir manoeuvrer) la poignée **16** de la serrure **4.**

La poignée **22** se termine par une extrémité **26** interne, par laquelle elle est articulée par rapport au montant **7** de battue, et par une extrémité **27** externe opposée, du côté de laquelle la poignée **22** peut être saisie en vue de manoeuvrer la tringle **18.**

La poignée **22** est de préférence réalisée dans un polymère, par ex. un polyamide, qui offre une bonne rigidité mécanique tout étant résistant aux intempéries.

Selon un mode de réalisation avantageux illustré sur les dessins, la poignée **22** est couplée à la tringle **18** au moyen d'une bielle **28** qui, par une extrémité **29** supérieure, est montée en rotation autour d'un axe **30** supérieur (par ex. sous forme d'une goupille) solidaire de la poignée **22** et, par une extrémité **31** inférieure, est montée en rotation autour d'un axe **32** inférieur (par ex. sous forme d'une goupille également) solidaire de la tringle **18.**

La bielle **28** se présente par ex. sous forme d'un plat oblong métallique. Pour permettre le passage de la bielle **28** lors de la manoeuvre de la poignée **22,** le chant **13** externe du montant **7** de battue est avantageusement pourvu d'une fente **33** qui s'étend verticalement dans le prolongement de l'échancrure **23.**

Chaque vantail **2, 3** est de préférence symétrique par rapport à un plan médian horizontal. De la sorte, le vantail **2, 3** peut être fabriqué sans tenir compte de son sens d'ouverture (à gauche ou à droite) ; l'installateur peut ainsi choisir le sens d'ouverture directement sur site. De la sorte, et comme le suggère la **FIG.4****,** l'échancrure **23** ménagée dans le montant **7** de battue est centrée verticalement, et deux fentes **33** sont pratiquées dans le chant **13** de part et d'autre verticalement de l'échancrure **23,** pour permettre le passage de la bielle **28** lors de la manoeuvre de la poignée **22** quel que soit le sens de montage du deuxième vantail **3.** Néanmoins, une fois monté le deuxième vantail 3, on comprend que seule l'une des fentes **33** est utile.

Comme on le voit sur les **FIG.5** et **FIG.6****,** la poignée **22** présente, à son extrémité **27** externe, une rainure **34,** dans laquelle la bielle **28** vient se loger en position rétractée, ce qui permet le placement de la bielle **28** et de la poignée **22** dans le prolongement l'une de l'autre **(****FIG.4****).**

Selon un mode de réalisation préféré illustré sur les dessins, et plus particulièrement sur les **FIG.4****,** **FIG.5** et **FIG.6****,** le système **5** de verrouillage comprend un boîtier **35** d'accueil de la poignée **22,** encastré dans le montant **7** de battue par l'échancrure **23.**

Ce boîtier **35** présente, au moins, deux parois **36** latérales opposées et une paroi **37** de fond qui les relie. La poignée **22** est montée articulé par rapport au boîtier **35** ; en position rétractée, la poignée **22** est logée dans le boîtier **35 (****FIG.4****).**

Plus précisément, et selon un mode de réalisation illustré sur les **FIG.4****,** **FIG.5** et **FIG.6****,** les parois **36** latérales du boîtier **35** sont pourvues chacune d'une rainure **38** horizontale (ici à proximité d'une extrémité supérieure du boîtier **35**), tandis que la poignée **22** est pourvue, du côté de son extrémité **26** interne, de pions **39** latéraux en saillie qui viennent se loger dans les rainures **38** pour former un pivot glissant dont l'utilité sera expliquée ci-après.

Dans l'exemple illustré, les rainures **38** débouchent sur la paroi **37** de fond, mais elles pourraient s'interrompre avant celle-ci.

Comme on le voit par ailleurs sur les **FIG.4****,** **FIG.5** et **FIG.6****,** le boîtier **35** est avantageusement pourvu de rebords **40** qui s'étendent à l'équerre par rapport aux parois **36** latérales, et par lesquels le boîtier **35** est monté en applique contre le chant **13** du montant **7** de battue, de part et d'autre de l'échancrure **23.**

Selon un mode de réalisation illustré dans le médaillon de détail de la **FIG.2****,** le montage du boîtier **35** dans l'échancrure **23** est réalisé par simple encliquetage. A cet effet, le boîtier **35** comprend, à une distance des rebords **40** égale, au jeu près, à l'épaisseur du chant **13,** des nervures **41** qui, lors de l'insertion du boîtier **35** dans l'échancrure **23,** viennent d'abord glisser contre les bords de celle-ci, puis viennent ensuite se loger derrière eux pour immobiliser, avec les rebords **40,** le boîtier **35** par rapport à l'échancrure **23.**

Cette configuration simplifie et accélère le montage du boîtier **35** et, en évitant de recourir au vissage, limite le nombre de pièces.

Le boîtier **35** est de préférence réalisé dans un polymère, par ex. un polyamide, qui offre une bonne rigidité mécanique tout étant résistant aux intempéries.

Pour monter le système **5** de verrouillage, on peut procéder comme suit.

On commence par introduire la tringle **18,** avec ses cales **20** de guidage, dans le montant **7** de battue du deuxième vantail **3,** puis on la fait coulisser vers le bas jusqu'à dégager l'échancrure **23.**

On monte la poignée **22** dans le boîtier **35.** Il suffit pour cela d'encliqueter les pions **39** dans les rainures **38.** Pour faciliter cet encliquetage, les pions **39** peuvent présenter un chanfrein **42.**

On encastre ensuite le boîtier **35** (portant la poignée **22**) dans l'échancrure **23,** jusqu'à réaliser son encliquetage.

On fixe ensuite la bielle **28.** Si la bielle **28** était déjà fixée sur la tringle **18,** on la fixe sur la poignée **22.** Si la bielle **28** était déjà fixée sur la poignée **22,** on la fixe sur la tringle **18.** Si elle n'était fixée à aucun des deux, on la fixe aux deux.

Pour manoeuvrer la tringle **18** à partir de sa position de verrouillage (poignée **22** en position rétractée), on passe au moins un doigt de la main au travers de l'échancrure **23,** on saisit la poignée **22** par son extrémité **27** externe, puis on la fait pivoter, comme suggéré par la flèche sur la **FIG.5****.** La rotation de la poignée **22** autour du pivot formé par les pions **39** induit une traction sur la bielle **28,** qui entraîne avec elle la tringle **18,** laquelle est déplacée vers sa position de libération, qu'elle atteint lorsque la poignée **22** parvient à sa position déployée (la poignée **22** s'étend alors horizontalement).

Dans cette position, la tringle **18** a quitté le trou **21,** ce qui permet de manoeuvrer le deuxième vantail **3** par rotation autour de son montant **6** pivot.

La poignée **22** peut servir d'organe de manoeuvre du deuxième vantail **3.** Néanmoins, il est préférable de manoeuvrer le deuxième vantail **3** en exerçant une poussée directement sur le montant **7** de battue.

Par ailleurs, il est préférable de permettre le maintien de la poignée **22** en position déployée (et donc la tringle **18** en position de libération) pendant la manoeuvre du vantail **3.**

A cet effet, et selon un mode de réalisation illustré sur les **FIG.7** et **FIG.8****,** la paroi **37** de fond du boîtier **35** est pourvue d'un ergot **43** en saillie, et la poignée **22** est, de manière correspondante, pourvue à son extrémité **26** interne d'un trou **44** qui, par coulissement de la poignée **22** à partir de sa position déployée en direction du montant **7** de battue, vient s'emboîter sur l'ergot **43** pour bloquer la poignée **22** en rotation et maintenir la tringle **18** en position de libération. En variante, cette configuration pourrait être inversée : ergot **43** à l'extrémité de la poignée **22,** trou **44** dans la paroi **37** de fond.

Le coulissement de la poignée **22** est permis par les rainures **38** dans lesquelles glissent les pions **39,** comme illustré sur la **FIG.8****.**

Pour permettre la manoeuvre inverse de la poignée **22** de sa position déployée à sa position rétractée, il suffit d'exercer sur la poignée **22** une traction pour libérer l'ergot **43** du trou **44** (ou réciproquement), jusqu'à une position d'arrêt déterminée par butée des pions **39** contre une extrémité **45** fermée des rainures **38.** La libération de l'ergot **43** du trou **44** permet à nouveau le pivotement de la poignée **22** autour des pions **39** et donc la manoeuvre de la tringle **18.**

Le portail **1** (avec son système **5** de verrouillage) procure plusieurs avantages.

Premièrement, en position fermée du portail **1,** la poignée **22** n'est pas accessible (et donc a fortiori pas manoeuvrable) puisqu'elle est emprisonnée entre les montants **7** de battue, ce qui rend malaisée toute effraction.

Deuxièmement, et de manière corollaire, il n'est pas possible de confondre la manoeuvre du premier vantail **2** et celle du deuxième vantail **3,** au bénéfice de la simplicité d'utilisation du portail **1.**

Troisièmement, le système **5** de verrouillage, logé à l'intérieur du montant **7** de battue du deuxième vantail **3,** contribue à l'esthétique du portail **1,** en évitant toute protubérance sur le deuxième vantail **3** ; le système **5** de verrouillage se trouve en outre relativement abrité des intempéries, au bénéfice de sa fiabilité.

Quatrièmement, le système **5** de verrouillage comprend peu de pièces : tringle **18,** poignée **22,** cales **20,** bielle **28,** axes **30, 32,** boîtier **35.** Sa fabrication est simple, son montage aisé, son fonctionnement simple, efficace et fiable.

Cinquièmement, le fait qu'en position rétractée la poignée **22** forme une gâche pour le pêne **15** mobile de la serrure **4** est particulièrement avantageux. D'une part, cette double fonction permet de faire l'économie d'une gâche dédiée. D'autre part, la poignée **22** peut être disposée à hauteur de la serrure **4,** c'est-à-dire à une hauteur où l'accès est aisé et ergonomique. Il n'est ainsi pas besoin de se pencher pour accéder à la poignée **22,** qui peut être empoignée de manière naturelle.

## Revendications

1. Portail (**1**) comprenant deux vantaux (**2, 3**) battants, ayant chacun un montant (**6**) pivot destiné à être articulé sur des gonds (**10**) et un montant (**7**) de battue opposé au montant (**6**) pivot et présentant un chant (**13**) externe, et équipés :
- le premier vantail (**2**), d'une serrure (**4**) solidaire du montant (**7**) de battue, cette serrure (**4**) comprenant un pêne (**15**) mobile qui, dans une position déployée, fait saillie par rapport au chant (**13**) ;
- le deuxième vantail (**3**), d'un système (**5**) de verrouillage au sol comprenant :
∘ une tringle (**18**) montée dans le montant (**7**) de battue en étant mobile en translation par rapport à celui-ci entre une position de verrouillage dans laquelle la tringle (**18**) dépasse verticalement du montant (**7**) de battue, et une position de libération dans laquelle la tringle (**18**) ne dépasse pas ou peu, verticalement, du montant (**7**) de battue ;
∘ une poignée (**22**) de manoeuvre de la tringle, couplée à celle-ci et articulée par rapport au montant (**7**) de battue entre une position rétractée dans laquelle la poignée (**22**) place la tringle (**18**) en position de verrouillage, et une position déployée dans laquelle la poignée (**22**) place la tringle (**18**) en position de libération ;
ce portail (**1**) étant **caractérisé en ce que** :
- la poignée (**22**) de manoeuvre présente un évidement (**24**) qui s'ouvre du côté du chant (**13**) du montant (**7**) de battue ;
- en position rétractée :
∘ la poignée (**22**) est logée dans le montant (**7**) de battue tout en étant accessible au travers d'une échancrure (**23**) formée dans le chant (**13**),
∘ la poignée (**22**) forme une gâche pour le pêne (**15**) qui vient se loger dans l'évidement (**24**) au travers de l'échancrure (**23**).

2. Portail (**1**) selon la revendication 1, **caractérisé en ce que** la poignée (**22**) est couplée à la tringle (**18**) au moyen d'une bielle (**28**) qui, par une extrémité (**29**) supérieure, est montée en rotation autour d'un axe (**30**) supérieur solidaire de la poignée (**22**) et, par une extrémité (**31**) inférieure, est montée en rotation autour d'un axe (**32**) inférieur solidaire de la tringle (**18**).

3. Portail (**1**) selon la revendication 2, **caractérisé en ce que** le chant (**13**) externe du montant (**7**) de battue du deuxième vantail (**3**) est pourvu d'une fente (**33**) qui s'étend verticalement dans le prolongement de l'échancrure (**23**) pour permettre le passage de la bielle (**28**) lors de la manoeuvre de la poignée (**22**).

4. Portail (**1**) selon l'une des revendications précédentes, **caractérisé en ce que** :
- le système (**5**) de verrouillage comprend un boîtier (**35**) encastré dans le montant (**7**) de battue par l'échancrure (**23**), ce boîtier (**35**) présentant deux parois (**36**) latérales et une paroi (**37**) de fond ;
- la poignée (**22**) est montée articulée par rapport au boîtier (**35**) ;
- en position rétractée, la poignée (**22**) est logée dans le boîtier (**35**).

5. Portail (**1**) selon la revendication 4, **caractérisé en ce que** les parois (**36**) latérales sont pourvues chacune d'une rainure (**38**) horizontale, et **en ce que** la poignée (**22**) est pourvue, du côté d'une extrémité (**26**) interne, de pions (**39**) latéraux en saillie qui viennent se loger dans les rainures (**38**) pour former un pivot glissant.

6. Portail (**1**) selon la revendication 5, **caractérisé en ce que** la paroi (**37**) de fond est pourvue d'un ergot (**43**) en saillie, et **en ce que** la poignée (**22**) est pourvue, à son extrémité (**26**) interne, d'un trou (**44**) qui, par coulissement de la poignée (**22**) à partir de sa position déployée, vient s'emboîter sur l'ergot (**43**) pour bloquer la poignée (**22**) en rotation et maintenir la tringle (**13**) en position de libération.

7. Portail (**1**) selon l'une des revendications 4 à 6, **caractérisé en ce que** le boîtier (**35**) est pourvu de rebords (**40**) qui s'étendent à l'équerre par rapport aux parois (**36**) latérales, et par lesquels le boîtier (**35**) est monté en applique contre le chant (**13**) du montant (**7**) de battue, de part et d'autre de l'échancrure (**23**).

8. Portail (**1**) selon l'une des revendications 4 à 7, **caractérisé en ce que** le boîtier (**35**) est réalisé dans un polymère, tel qu'un polyamide.

9. Portail (**1**) selon l'une des revendications précédentes, **caractérisé en ce que** la poignée (**22**) est réalisée dans un polymère, tel qu'un polyamide.
